# EUROPÄISCHE PATENTSCHRIFT

(11) **EP 1 623 599 B1**
(45) Veröffentlichungstag und Bekanntmachung des Hinweises auf die Patenterteilung: **24.11.2010**
(21) Anmeldenummer: 04723180.8
(22) Anmeldetag: 25.03.2004
(51) Int. Cl.: H04R 3/00, H04B 1/20

(54) **Mikrofonvorrichtung, XLR-Steckervorrichtung und drathlose Mikrofonempfangsvorrichtung**
Microphone device, XLR connector device and receiv device for wireless microphone
Dispositif de microphone, dispositif de connecteur XLR et dispositif de récepteur pour microphone sans fils

(30) Priorität: 07.05.2003 DE 10320190
(43) Veröffentlichungstag der Anmeldung: 08.02.2006
(73) Patentinhaber: Sennheiser electronic GmbH & Co. KG, 30900 Wedemark (DE)
(72) Erfinder: MEYER, Rolf, 30974 Wennigsen (DE); POLTEN, Klaus-Michael, 30161 Hannover (DE)
(74) Vertreter: Eisenführ, Speiser & Partner
(86) Internationale Anmeldenummer: PCT/EP2004/003150
(87) Internationale Veröffentlichungsnummer: WO 2004/100601

(56) Entgegenhaltungen:
- DE-A- 3 933 870
- DE-A- 4 427 396
- US-A- 4 745 298
- US-B1- 6 185 627

## Beschreibung

Die Erfindung betrifft ein Mikrofon mit einer Detektionsvorrichtung, zum Bestimmen, ob eine digitale oder analoge Audio-Signalverarbeitungsvorrichtung an die Detektionsvorrichtung angeschlossen ist, einen XLR-Stecker mit einer derartigen Detektionsvorrichtung und ein Audio-Signalverarbeitungsgerät mit einer derartigen Detektionsvorrichtung.

Es sind Mikrofone mit sowohl einem analogen als auch Mikrofone mit einem digitalen Ausgang bekannt. Die Schnittstelle eines Mikrofons mit analogem Ausgang ist in der Norm IEC 268 und die Schnittstelle eines digitalen Mikrofons ist in der Norm AES 42 beschrieben.

Als allgemeiner Stand der Technik sei hingewiesen auf DE 42 07 447 A1, DE 196 00 404 A1, DE 44 27 396 A1 sowie DE 196 06 261 C2.

Bei den bekannten Mikrofonen unterscheidet man zwischen elektrodynamischen Schallwandlern und Mikrofonen mit elektrostatischen Schallwandlern. Die elektrodynamischen Schallwandler geben in der Regel das unverstärkte Ausgangssignal unmittelbar an nachfolgende Audio-Signalverarbeitungsgeräte weiter. Derartige-Mikrofone benötigen daher keine interne oder externe Speisespannung.

Die Mikrofone mit elektrostatischen Schallwandlern, wie beispielsweise Kondensator- oder Elektretmikrofone, benötigen hingegen eine interne oder externe Spannungsversorgung zum Betrieb ihres internen Verstärkers. Das von dem elektrostatischen Schallwandler kommende Signal wird verstärkt und dann den nachfolgenden Audio-Signalverarbeitungsgeräten zugeführt.

Die nachfolgenden Audio-Signalverarbeitungsgeräte können beispielsweise Mikrofon- (Vor-) Verstärker, Verstärker, Mischpulte, Aufnahmegeräte mit Magnetband, Hard-Disk-Recorder, sogenannte auf der Bühne stehende Stageboxen sowie andere Signalverarbeitungsgeräte enthalten, welche Verstärker, Analog/Digital-Wandler (DAC), Filter oder dergleichen aufweisen. Zur Reduzierung der für die Mikrofone benötigten Kabel, hat es sich in vielen Bereichen eingebürgert, die Stromversorgung der Mikrofone mit einer sogenannten Phantomspeisung gemäß IEC 268 sicherzustellen. Dabei wird das Kabel zwischen Mikrofon und der nachfolgenden Signalverarbeitung, welches üblicherweise zur Übertragung der Audiosignale von dem Mikrofon zu der nachfolgenden Signalverarbeitung verwendet wird, ebenfalls zur Bereitstellung der Signalspannung für das Mikrofon durch die nachfolgende Signalverarbeitung verwendet. Diese Spannung beträgt bei analogen Mikrofonen und analogen Signalverarbeitungsgeräten 48 Volt.

Für Mikrofone mit digitalem Signalausgang ist jedoch in der oben erwähnten Norm AES 42 eine Versorgungsspannung von 10 Volt festgeschrieben. Diese Versorgungsspannung für den digitalen Signalausgang eines Mikrofons wird, wie oben beschrieben, von dem nachfolgenden Signalverarbeitungsgerät über das Kabel zwischen dem Mikrofon und dem Signalverarbeitungsgerät zur Verfügung gestellt. Die Norm für die digitale Schnittstelle zwischen Mikrofon und Signalverarbeitungsgerät (AES 42) sieht ferner eine Übertragung eines Dialogprotokolls (DPP) zur Statusbestimmung und Einstellung der entsprechenden Parameter, wie beispielsweise Samplerrate, Trittschallfilter und dergleichen, vor.

Üblicherweise werden die bereits für analoge Mikrofone verwendeten XLR-Stecker und -Kabel ebenfalls für die digitalen Mikrofone verwendet. Damit ergeben sich jedoch in der Praxis gewisse Probleme bei der Handhabung von sowohl analogen als auch digitalen Mikrofonen und Audio-Signalverarbeitungsgeräten. Insbesondere kann es dabei zu einer Verwechselung von digitalen und analogen Mikrofonen kommen, was zu einer nicht unerheblichen Unsicherheit bei der Handhabung dieser Mikrofone führt. Dies kann vor allen Dingen dann zu Problemen führen, wenn die Nutzer nicht genügend Zeit haben, die jeweiligen Mikrofone oder Signalverarbeitungsgeräte dahingehend zu testen, ob sie für den analogen oder digitalen Betrieb ausgelegt sind.

US 4,745,298 zeigt eine elektronische Schaltung zur Bereitstellung eines Audiosignals an einem Steckplatz, der für den Anschluss einer externen Audiosignaiverarbeitungsvorrichtung vorgesehen ist. Die Schaltung ist dazu ausgebildet automatisch zu bestimmen, ob eine mit ihr verbundene externe Signalquelle elektrische Eigenschaften aufweist, die darauf schließen lassen, dass die externe Quelle ein digitales oder ein analoges Eingangssignal bereitstellt.

US 6,185,627 betrifft ein Verfahren zum selektiven Senden eines ersten oder zweiten Signals als Ausgangssignal in Abhängigkeit davon, ob ein Lautsprecher einen analogen Lautsprecher oder einen digitalen Lautsprecher darstellt.

Aufgabe der Erfindung ist es somit, die Einsatzmöglichkeiten von digitalen und analogen Mikrofonen sowie analogen oder digitalen Signalverarbeitungsgeräten zu erweitern.

Diese Aufgabe wird durch eine Mikrofonvorrichtung gemäß Anspruch 1, durch eine XLR-Steckervorrichtung gemäß Anspruch 2 sowie eine drahtlose Mikrofonempfangsvorrichtung gemäß Anspruch 7 gelöst.

Die Erfindung beruht dabei auf dem Gedanken, eine Detektionsvorrichtung vorzusehen, welche in der Lage ist, zu unterscheiden, ob ein angeschlossenes Mikrofon oder Audio-Signalverarbeitungsgerät auf analoger oder digitaler Basis arbeitet. Entsprechend dieser Bestimmung wird ein analoger oder digitaler Anschluss ausgewählt.

Folglich wird bei den vorgenannten Vorrichtungen eine Detektionsvorrichtung vorgesehen, welche eine Erfassungseinrichtung, eine Bestimmungseinrichtung und eine Auswahleinrichtung aufweist. Die Erfassungseinrichtung erfasst ein der Detektionsvorrichtung zugeführtes externes Signal und leitet dieses Signal an die Bestimmungseinrichtung weiter. Die Bestimmungseinrichtung ermittelt, ob das erfasste externe Signal von einer analogen oder digitalen Audio-Signalverarbeitungsvorrichtung übermittelt wurde und gibt ein entsprechendes Bestimmungssignal an die Auswahleinrichtung weiter. Die Auswahleinrichtung wählt dann entweder einen analogen oder digitalen Anschluss in Abhängigkeit von dem Bestimmungssignal aus.

Unter Zuhilfenahme der Detektionsvorrichtung kann der Anwender digitale und analoge Mikrofone sowie Audio-Signalverarbeitungsgeräte ohne weiteres kombinieren. Somit ist in jedem Fall ein sicherer Betrieb ohne Störungen ermöglicht.

Gemäß einer Ausgestaltung weist die Detektionsvorrichtung einen ersten Anschluss auf. An dem analogen und digitalen Anschluss kann ein analoges und digitales Ausgangssignal eines Mikrofons angeschlossen werden. Die Auswahleinrichtung gibt das über den ausgewählten Anschluss empfangene Signal eines Mikrofons dann an den Anschluss aus.

Somit kann die Detektionsvorrichtung mit einem Mikrofon sowohl mit einem analogen als auch mit einem digitalen Ausgang gekoppelt werden, wobei die Detektionsvorrichtung entweder das analoge oder das digitale Ausgangssignal des Mikrofons in Abhängigkeit zu dem externen Signal ausgibt.

Gemäß einer weiteren Ausgestaltung weist die Detektionsvorrichtung einen ersten Anschluss auf. Die Auswahleinrichtung gibt ein von dem ersten Anschluss empfangenes Signal entsprechend dem Bestimmungssignal an den analogen oder digitalen Anschluss weiter.

Folglich kann beispielsweise ein analoges oder digitales Ausgangssignal eines Mikrofons automatisch mittels der Auswahleinrichtung der entsprechenden analogen oder digitalen weiteren Signalverarbeitung zugeführt werden. Gemäß einer bevorzugten Ausgestaltung der Erfindung ist die Erfassungseinrichtung dazu geeignet, die an dem ersten Anschluss anliegende Spannung zu erfassen. Somit kann die Entscheidung, ob ein analoges oder digitales Signal an der Detektionsvorrichtung angelegt wird, entsprechend der Höhe der anliegenden Spannung getroffen werden.

Gemäß einer weiteren Ausgestaltung der Erfindung ist die Erfassungseinrichtung und die Bestimmungseinrichtung dazu ausgestaltet, ein digitales Dialogprotokoll zu erfassen und auszuwerten.

Weitere Ausgestaltungen der Erfindungen sind Gegenstand der Unteransprüche.

Nachfolgend wird die Erfindung detaillierter anhand der Zeichnung erläutert, bei der:
- Fig. 1: eine Detektionsvorrichtung gemäß einem ersten Ausführungsbeispiel und
- Fig. 2: eine Detektionsvorrichtung gemäß einem zweiten Ausführungsbeispiel zeigt.

Fig. 1 zeigt ein Blockschaltbild einer Detektionsvorrichtung gemäß einem nicht beanspruchten ersten Ausführungsbeispiel. Diese Detektionsvorrichtung ist insbesondere geeignet für den Einsatz mit einem Mikrofon. Sie weist einen ersten Anschluss 7, eine Erfassungseinrichtung 6, eine Bestimmungseinrichtung 5, eine Auswahleinrichtung 4 mit einem analogen Anschluss 4a und einem digitalen Anschluss 4b, einen A/D-Wandler 8 und einen zweiten Anschluss 9 auf. Der erste Anschluss 7 kann an ein externes Audio-Signalverarbeitungsgerät angeschlossen werden, während der zweite Anschluss 9 mit einem externen Mikrofon verbunden werden kann. Das externe Audio-Signalverarbeitungsgerät liefert entweder eine Signalspannung von 10 Volt - sofern es sich um einen digitalen Ausgang handelt - oder eine Ausgangsspannung von 48 Volt - sofern es sich dabei um einen analogen Ausgang handelt. Die Erfassungseinrichtung 6 erfasst die an dem ersten Anschluss 7 anliegende Spannung, welche für die analoge oder digitale Betriebsart charakteristisch ist, und leitet diese an die Bestimmungseinrichtung 5 weiter. In der Bestimmungseinrichtung 5 wird die Höhe der anliegenden Spannung ermittelt und an die Auswahleinrichtung 4 weitergeleitet. Entsprechend der festgestellten Spannung an dem ersten Anschluss 7 wählt die Auswahleinrichtung den analogen Anschluss 4a aus, wenn die Spannung 48 Volt beträgt, und den digitalen Anschluss 4b aus, wenn die Spannung 10 Volt beträgt. Somit wird das analoge oder digitale Ausgangssignal eines Mikrofons entsprechend der Tatsache ausgewählt, ob das extern angeschlossene Signalverarbeitungsgerät analog oder digital arbeitet.

Figur 2 zeigt eine Detektionsvorrichtung gemäß einem nicht beanspruchten zweiten Ausführungsbeispiel der Erfindung. Diese Detektionsvorrichtung wird vorzugsweise an oder in den Audio-Signalverarbeitungsgeräten, wie beispielsweise ein Mischpult oder dergleichen, betrieben. Die Detektionsvorrichtung weist einen ersten Anschluss 7, eine Erfassungseinrichtung 6, eine Bestimmungseinrichtung 5 und eine Auswahleinrichtung 4 auf. Der erste Anschluss 7 ist mit einem externen Mikrofon verbunden und empfängt die Ausgangssignale von dem Mikrofon. Diese Signale werden von der Erfassungseinrichtung 6 erfasst und an die Bestimmungseinrichtung 5 weitergeleitet, in der bestimmt wird, ob es sich bei den Signalen von dem Mikrofon um analoge oder digitale Signale handelt. Das Ergebnis wird dann an die Auswahleinrichtung 4 weitergeleitet, welche anhand dieser Signale entweder den analogen Anschluss 4a oder den digitalen Anschluss 4b auswählt und die von dem externen Mikrofon über den ersten Anschluss 7 empfangenen Signale an den ausgewählten Anschluss 4a, 4b weiterleitet. Der analoge Anschluss 4a und der digitale Anschluss 4b können an eine entsprechende Verarbeitung der analogen oder digitalen Signale in dem Signalverarbeitungsgerät zur Weiterverarbeitung angeschlossen sein.

In einem dritten, erfindungsgemäßen Ausführungsbeispiel weist ein Mikrofon die Detektionsvorrichtung gemäß dem ersten Ausführungsbeispiel auf. Somit kann das Mikrofon unter Zuhilfenahme der Detektionsvorrichtung bestimmen bzw. identifizieren, ob es an ein analoges oder digitales Signalverarbeitungsgerät, wie beispielsweise ein Mischpult, angeschlossen ist. Entsprechend der Identifizierung stellt das Mikrofon ein analoges Signal entsprechend der IEC 268 Norm oder ein digitales Signal entsprechend der AES 42 Norm bereit, wenn es an ein analoges bzw. digitales Signalverarbeitungsgerät angeschlossen ist. Wenn die Erfassungs- und die Bestimmungseinrichtung eine anliegende Spannung von 10 Volt sowie ein digitales Dialogprotokoll DPP gemäß der AES 42 Norm empfängt, stellt die Auswahleinrichtung 4 ein digitales Ausgangssignal entsprechend der AES 42 Norm an dem Anschluss 7 bereit.

Wenn eine Spannung von 12 Volt aber kein Dialogprotokoll gemäß der AES 42 Norm erfasst wird, wird ein weiterer Stromtest durchgeführt. Wenn gemäß diesem Stromtest ein Strom von größer als 15 mA geliefert wird, wird ein digitales Eingangssignal an dem Anschluss 7 angenommen und ein digitales Ausgangssignal entsprechend der AES 42 Norm wird durch die Auswahleinrichtung 4 an dem Ausgang 7 bereitgestellt.

Wird eine Spannung von größer als 13 Volt, jedoch kein Dialogprotokoll festgestellt, wird ein analoges Ausgangssignal von der Auswahleinrichtung 4 an dem Anschluss 7 bereitgestellt. Mit anderen Worten, der analoge Anschluss 4a wird von der Auswahleinrichtung 4 ausgewählt und an den Anschluss 7 weitergeleitet. Dieses analoge Ausgangssignal entspricht dabei der IEC 268 Norm, d.h. es liegt eine Phantomspeisung vor.

Wenn eine Spannung von 0 Volt und kein Dialogprotokoll erfasst wird, wird das analoge Ausgangssignal am Ausgang 4a der Auswahleinrichtung 4 an den ersten Anschluss 7 weitergeleitet. Dabei wird davon ausgegangen, dass es sich bei diesem Mikrofon um ein dynamisches Mikrofon handelt.

Um eine Spannung von 0 Volt zu detektieren, weist die Detektionsvorrichtung eine interne Spannungsversorgung, wie beispielsweise eine Batterie, zur Versorgung der Vorrichtung auf. Der Detektionskreis mit der internen Spannungsversorgung kann entweder über einen Schalter an dem Mikrofon eingeschaltet werden oder aber automatisch beim Einstecken des Mikrofons in einen XLR-Stecker eingeschaltet werden.

Wenn an dem Anschluss 7 eine Spannung von 0 Volt detektiert wird, wird das Kapselsignal des Mikrofons direkt von der Auswahleinrichtung 4 zum Anschluss 7 durchgeschaltet.

Gemäß einem vierten, erfindungsgemäßen Ausführungsbeispiel weist die Detektionsvorrichtung gemäß dem ersten Ausführungsbeispiel ferner eine Einheit zur Betriebsspannungserfassung, einen Analog/Digital-Wandler mit einem Ausgangsprotokoll gemäß der AES 42 Norm auf. Des weiteren weist die Auswahleinrichtung 4 einen Schalter zum Einschalten bzw. Kontaktieren des analogen oder digitalen Ausgangs 4a, 4b entsprechend dem detektierten externen Signalverarbeitungsgerät auf. Damit wird eine Sendererkennung ermöglicht, d.h. die Detektionsvorrichtung erkennt, von welchem Gerät (analog oder digital) das Mikrofon mit der benötigten Spannung versorgt wird.

Hierbei ist gemäß dem vierten Ausführungsbeispiel die Detektionsvorrichtung in dem Gehäuse des Mikrofons angeordnet.

Gemäß einem fünften, erfindungsgemäßen Ausführungsbeispiel ist die Detektionsvorrichtung und wahlweise der Analog/Digital-Wandler 8 in einem getrennten Gehäuse mit einem XLR-Stecker angebracht, so dass das Mikrofon über dem XLR-Stecker mit einem externen Signalverarbeitungsgerät verbunden werden kann.

Die Funktion der Detektionsvorrichtung entspricht dabei der Funktion der Detektionsvorrichtung gemäß dem ersten und zweiten Ausführungsbeispiel.

Gemäß einem sechsten, erfindungsgemäßen Ausführungsbeispiel ist die Detektionsvorrichtung sowie wahlweise der Analog/Digital-Wandler 8 in einem Female-XLR-Stecker eines Mikrofonkabels angeordnet. Dabei kann die Detektionsvorrichtung an dem Female-XLR-Eingang fest für ein digitales oder analoges Mikrofon eingestellt oder wahlweise auch umschaltbar ausgeführt sein.

Ferner kann der Female-XLR-Stecker eine Anzeigeneinrichtung aufweisen, welche entsprechend der Auswahl der Auswahleinrichtung 4 anzeigt, ob das Mikrofon an einem digitalen oder analogen Signalverarbeitungsgerät angeschlossen ist.

Gemäß einem achten, erfindungsgemäßen Ausführungsbeispiel der Erfindung weist ein in dem dritten Ausführungsbeispiel beschriebenes Mikrofon eine Anzeigeneinrichtung auf, welche anzeigt, ob das Mikrofon an einem analogen oder digitalen Signalverarbeitungsgerät angeschlossen ist.

Gemäß einem neunten, nicht beanspruchten Ausführungsbeispiel weist ein Audio-Signalverarbeitungsgerät eine Detektionsvorrichtung gemäß dem zweiten Ausführungsbeispiel auf. Dabei überprüft die Detektionsvorrichtung, ob ein analoges oder digitales Mikrofon an das Audio-Signalverarbeitungsgerät angeschlossen ist. In diesem Fall wird das Mikrofon als Quelle bzw. Sender angesehen.

Wenn die Erfassungseinrichtung 6 und die Bestimmungseinrichtung 5 0 Volt an dem Anschluss 7 erfasst, wird eine Signalspannung für ein dynamisches Mikrofon, d.h. ≥10 mV vorgehalten. Anschließend wird eine ohmsche Prüfung durchgeführt, wobei der Widerstand > 200 Ω oder 500 Ω beträgt. Danach kann eine Signalstatistikprüfung durchgeführt werden, um festzustellen, ob es sich bei dem Signal um Sprache oder Musik handelt. Die Anschaltbedingungen können entsprechend den Eigenschaften des dynamischen Mikrofons ausgewählt werden.

Wenn durch die Erfassungseinrichtung 6 und die Bestimmungseinrichtung 5 erfasst wird, dass die Spannung auf 10 Volt ansteigt, wird die ständige Stromaufnahme geprüft (12 Volt > 10 mA ≤ 300 mA). Dann wird der digitale Signalstrom (HP 500 kHz) geprüft. Bei einer Spannung von 12 Volt wird ein digitales Dialogprotokoll an das Mikrofon gesandt. Wenn die Detektionsvorrichtung anschließend eine positive Antwort erhält, wird die Anschaltbedingung für ein digitales Mikrofon auf der Basis der AES 42 Norm eingestellt. Wenn jedoch kein Datenstrom erfolgt, wird geprüft, ob die Spannung auf 48 Volt bei einem Strom von ≤10 mA steigt. Anschließend wird eine Einschaltbedingung entsprechend einem analogen Mikrofon auf der Basis der IEC 268 Norm eingestellt. Gegebenenfalls kann eine Signalstatistikprüfung durchgeführt werden.

Bei HP ≥ 500 hHz wird immer ein digitales Signal von 6 MHz gesendet.

Die Erfindung wurde zwar vorstehend nur in Bezug auf kabelgebundene Mikrofone und Signalverarbeitungsgeräte beschrieben, aber der Einsatz der Detektionsvorrichtung ist ebenfalls bei drahtlosen Mikrofonsystemen möglich, um zu Bestimmen, ob ein analoges oder digitales Mikrofon bzw. Signalverarbeitungsgerät angeschlossen ist. Hierbei ist es unerheblich, ob die drahtlose Übertragung analog oder digital erfolgt, da es für die erfindungsgemäße Detektionsvorrichtung lediglich maßgeblich ist, welches Signal am Ausgang des Empfängers anliegt.

## Patentansprüche

1. Mikrofonvorrichtung, mit einem Mikrofon und
einer integrierten Detektionsvorrichtung zum Bestimmen, ob eine analoge oder digitale Audio-Signalverarbeitungsvorrichtung extern an die Detektionsvorrichtung angeschlossen ist, mit
- einer Erfassungseinrichtung (6) zum Erfassen eines externen Signals,
- einer Bestimmungseinrichtung (5) zum Bestimmen, ob das erfasste externe Signal von einer digitalen oder analogen Audio-Signalverarbeitungsvorrichtung übermittelt wurde und zum Ausgeben eines entsprechenden Bestimmungssignals, und
- einer Auswahleinrichtung (4) zum Auswählen eines analogen oder digitalen Anschlusses (4a, 4b) entsprechend dem Bestimmungssignal,
- einem ersten Anschluss (7),
wobei der analoge und digitale Anschluss (4a, 4b) dazu ausgestaltet ist, ein analoges oder ein digitales Signal von dem Mikrofon zu empfangen und wobei die Auswahleinrichtung (4) dazu ausgestaltet ist, das ausgewählte Signal an den ersten Anschluss (7) auszugeben.

2. XLR-Steckervorrichtung, mit
einer integrierten Detektionsvorrichtung zum Bestimmen, ob eine analoge oder digitale Audio-Signalverarbeitungsvorrichtung extern an die Detektionsvorrichtung angeschlossen ist, mit
- einer Erfassungseinrichtung (6) zum Erfassen eines externen Signals,
- einer Bestimmungseinrichtung (5) zum Bestimmen, ob das erfasste externe Signal von einer digitalen oder analogen Audio-Signalverarbeitungsvorrichtung übermittelt wurde und zum Ausgeben eines entsprechenden Bestimmungssignals, und
- einer Auswahleinrichtung (4) zum Auswählen eines analogen oder digitalen Anschlusses (4a, 4b) entsprechend dem Bestimmungssignal,
- einem ersten Anschluss (7),
wobei die Auswahleinrichtung (4) dazu ausgestaltet ist, ein von dem ersten Anschluss (7) empfangenes Signal entsprechend dem Bestimmungssignal an den analogen oder digitalen Anschluss (4a, 4b) weiterzuleiten.

3. Vorrichtung nach Anspruch 1 oder 2, wobei die Erfassungseinrichtung (6) dazu ausgestaltet ist, die an dem ersten Anschluss (7) anliegende Spannung zu erfassen.

4. Vorrichtung nach Anspruch 3, wobei
- die Bestimmungseinrichtung (5) eine Auswerteeinheit zum Auswerten eines Dialogprotokolls aufweist.

5. Vorrichtung nach Anspruch 1, ferner mit einer internen Spannungsversorgug.

6. Vorrichtung nach einem der vorherigen Ansprüche, ferner mit
einer Anzeigeeinrichtung zum Anzeigen, ob der analoge oder digitale Anschluss (4a, 4b) ausgewählt ist.

7. Drahtlose Mikrofonempfangsvorrichtung, mit
einer integrierten Detektionsvorrichtung zum Bestimmen, ob eine analoge oder digitale Audio-Signalverarbeitungsvorrichtung extern an die Detektionsvorrichtung angeschlossen ist, mit
- einer Erfassungseinrichtung (6) zum Erfassen eines externen Signals,
- einer Bestimmungseinrichtung (5) zum Bestimmen, ob das erfasste externe Signal von einer digitalen oder analogen Audio-Signalverarbeitungsvorrichtung übermittelt wurde und zum Ausgeben eines entsprechenden Bestimmungssignals, und
- einer Auswahleinrichtung (4) zum Auswählen eines analogen oder digitalen Anschlusses (4a, 4b) entsprechend dem Bestimmungssignal,
- einem ersten Anschluss (7),
wobei der analoge und digitale Anschluss (4a, 4b) dazu ausgestaltet ist, ein drahtlos übermitteltes analoges oder ein digitales Signal von einer externen Mikrofoneinheit zu empfangen und wobei die Auswahleinrichtung (4) dazu ausgestaltet ist, das ausgewählte Signal an den ersten Anschluss (7) auszugeben.

## Claims

1. A microphone apparatus comprising a microphone and
an integrated detection apparatus for determining whether an analogue or digital audio signal processing apparatus is externally connected to the detection apparatus, comprising:
- a sensing device (6) for sensing an external signal,
- a determining device (5) for determining whether the sensed external signal was transmitted by a digital or analogue audio signal processing apparatus and for outputting a corresponding determination signal, and
- a selecting device (4) for selecting an analogue or digital connection (4a, 4b) according to the determination signal,
- a first connection (7),
wherein the analogue and digital connection (4a, 4b) is configured to receive an analogue or a digital signal from the microphone and wherein the selecting device (4) is configured to output the selected signal to the first connection (7).

2. An XLR connector apparatus comprising:
an integrated detection apparatus for determining whether an analogue or digital audio signal processing apparatus is externally connected to the detection apparatus, comprising:
- a sensing device (6) for sensing an external signal,
- a determining device (5) for determining whether the sensed external signal was transmitted by a digital or analogue audio signal processing apparatus and for outputting a corresponding determination signal, and
- a selecting device (4) for selecting an analogue or digital connection (4a, 4b) according to the determination signal,
- a first connection (7),
wherein the selecting device (4) is configured to forward a signal received by the first connection (7) to the analogue or digital connection (4a, 4b) according to the determination signal.

3. An apparatus according to claim 1 or 2, wherein the sensing device (6) is configured to sense the voltage applied to the first connection (7).

4. An apparatus according to claim 3, wherein
- the determining device (5) has an evaluation unit for evaluating a dialogue protocol.

5. An apparatus according to claim 1, further comprising an internal voltage supply.

6. An apparatus according to any one of the preceding claims, further comprising
a display device for indicating whether the analogue or digital connection (4a, 4b) is selected.

7. A wireless microphone receiving apparatus comprising
an integrated detection apparatus for determining whether an analogue or digital audio signal processing apparatus is externally connected to the detection apparatus, comprising
- a sensing device (6) for sensing an external signal,
- a determining device (5) for determining whether the sensed external signal was transmitted by a digital or analogue audio signal processing apparatus and for outputting a corresponding determination signal, and
- a selecting device (4) for selecting an analogue or digital connection (4a, 4b) according to the determination signal,
- a first connection (7),
wherein the analogue and digital connection (4a, 4b) is configured to receive a wirelessly transmitted analogue or digital signal from an external microphone unit and wherein the selecting device (4) is configured to output the selected signal to the first connection (7).

## Revendications

1. Dispositif de microphone, équipé d'un microphone et d'un dispositif de détection intégré pour déterminer si un système de traitement de signal audio est relié extérieurement au dispositif de détection, comportant
- un système d'acquisition (6) pour acquérir un signal externe,
- un système de détermination (5) pour déterminer si le signal externe acquis a été transmis par un système de traitement de signal audio numérique ou analogique et permettant de délivrer en sortie un signal de détermination correspondant, et
- un système de sélection (4) pour sélectionner un raccordement analogique ou numérique (4a, 4b) en fonction du signal de détermination,
- un premier raccordement (7),
le raccordement analogique et numérique (4a, 4b) étant conçu pour recevoir un signal analogique ou un signal numérique du microphone et le système de sélection (4) étant conçu pour délivrer le signal sélectionné au premier raccordement (7).

2. Dispositif de connecteur XLR, comportant
un dispositif de détection intégré pour déterminer si un système de traitement de signal audio analogique ou numérique est relié extérieurement au dispositif de détection, comportant
- un système d'acquisition (6) pour acquérir un signal externe,
- un système de détermination (5) pour déterminer si le signal externe acquis a été transmis par un système de traitement de signal audio numérique ou analogique et pour délivrer en sortie un signal de détermination correspondant, et
- un système de sélection (4) pour sélectionner un raccordement analogique ou numérique (4a, 4b) en fonction du signal de détermination,
- un premier raccordement (7),
le système de sélection (4) étant conçu pour transférer un signal reçu par le premier raccordement (7) au raccordement analogique ou numérique (4a, 4b) en fonction du signal de détermination.

3. Dispositif selon la revendication 1 ou la revendication 2, le système d'acquisition (6) étant conçu pour acquérir la tension présente sur le premier raccordement (7).

4. Dispositif selon la revendication 3,
le système de détermination (5) comportant un système d'évaluation pour évaluer un protocole de dialogue.

5. Dispositif selon la revendication 1, équipé en outre d'une alimentation électrique interne.

6. Dispositif selon l'une quelconque des revendications précédentes, équipé en outre d'un système d'affichage pour afficher si le raccordement analogique ou numérique (4a, 4b) a été sélectionné.

7. Dispositif de réception de microphone sans fil, comportant
un dispositif de détection intégré pour déterminer si un système de traitement de signal audio analogique ou numérique est relié extérieurement au dispositif de détection, comportant
- un système d'acquisition (6) pour acquérir un signal externe,
- un système de détermination (5) pour déterminer si le signal externe acquis a été transmis par un système de traitement de signal audio numérique ou analogique et pour délivrer en sortie un signal de détermination correspondant, et
- un système de sélection (4) permettant de sélectionner un raccordement analogique ou numérique (4a, 4b) en fonction du signal de détermination,
- un premier raccordement (7),
le raccordement analogique et numérique (4a, 4b) étant conçu pour recevoir un signal analogique ou numérique transmis sans fil par un système de microphone externe et le système de sélection (4) étant conçu pour délivrer au premier raccordement (7) le signal sélectionné.
